# EUROPÄISCHE PATENTSCHRIFT

(11) **EP 0 016 849 B1**
(45) Veröffentlichungstag und Bekanntmachung des Hinweises auf die Patenterteilung: **14.04.1982**
(21) Anmeldenummer: 79100925.1
(22) Anmeldetag: 28.03.1979
(51) Int. Cl.: B65C 11/02, B65C 9/18, B65C 9/42

(54) **Handbetätigtes Gerät zum Bedrucken und bzw oder Anbringen von selbsthaftenden Etiketten**
Hand-operated apparatus for printing and/or applying self-adhesive labels
Dispositif à main pour imprimer et/ou appliquer des étiquettes auto-collantes

(43) Veröffentlichungstag der Anmeldung: 15.10.1980
(73) Patentinhaber: Esselte Meto International GmbH, 64646 Heppenheim (DE)
(72) Erfinder: Becker, Werner, D-6932 Hirschhorn/Neckar (DE); Holland, Letz, D-6932 Hirschhorn/Neckar (DE); Volk, Heinrich, D-6124 Beerfelden (DE)
(74) Vertreter: Freischem, Werner, Dipl.-Ing.

## Beschreibung

Die Erfindung bezieht sich auf ein handbetätigtes Gerät zum Bedrucken und bzw. oder Anbringen von selbsthaftenden Etiketten, die als Band oder einzeln in gleichen Abständen auf einem Trägerband haften, das mit Ausnehmungen oder Randeinbuchtungen versehen ist, die in Abständen angebracht sind, die den Abständen der Vorderkanten der Etiketten entsprechen, welches mit einer das Trägerband schrittweise für den Vorschub eines Etiketts abziehenden Transportvorrichtung ausgerüstet ist, welche in Verbindung mit einer das Trägerband abtastenden Einrichtung, die mit Vorsprüngen versehen ist, welche in die Ausnehmungen oder Randeinbuchtungen des Trägerbandes greifen, die Etiketten in eine exakt einzunehmende Bedruck- und bzw. oder Spendstellung bringt.

Insbesondere bezieht sich die Erfindung auf eine neue Transportvorrichtung für den Vorschub von auf einem Trägerband haftenden Etiketten. Geräte, für welche die neue Transportvorrichtung mit Vorteil verwendet werden kann, sind beispielsweise aus den USA-Patentschriften 3 265 553, 3 330 207, 3420172, 3440123, 3 551251, 3611929, 3619324, 3674609, 3852140 und 3911 817 bekannt.

Es handelt sich um Geräte, mit denen Haftetiketten ausgegeben oder an zu etikettierende Gegenstände angebracht werden können. Die Etiketten können auch auf ihrem Weg von einer Vorratsrolle zur Ausgabestelle bedruckt werden. Diese Geräte können als von Hand betriebene Geräte ausgebildet sein oder aber auch als automatisch arbeitende Geräte. Die Etiketten können in Abständen auf dem Trägerband haften, sie können aber auch durch gerade Trennschnitte oder durch eine Perforation voneinander ganz oder teilweise getrennt sein. Es können auch Etikettenbänder verwendet werden, die aus einem Trägerband und einem in Form eines Streifens darauf haftenden Papierband bestehen. Hierbei muss nach dem Bedrucken der Etiketten und nach dem Ablösen vom Trägerband das einzelne Etikett vom Streifen abgeschnitten werden.

Bei diesen Geräten besteht ein besonderes Problem darin, die am Trägerband angreifende Transporteinrichtung derart zu steuern, dass bei jedem Vorschub ein Etikett in eine exakt einzuhaltende Spendstellung und gegebenenfalls ein anderes Etikett in eine exakt einzuhaltende Bedruckstellung gebracht werden. Bei den bekannten Geräten werden Etikettenbänder benutzt, die zur Steuerung der Transportvorrichtung mit Randkerben, Einschnitten oder Ausnehmungen versehen sind, die in Abständen angebracht sind, welche genau dem Abstand der Vorderkanten der Etiketten entsprechen. Diese Ausnehmungen werden mechanisch mittels Fühler abgetastet. Diese Fühler steuern den Abzugsweg der am Trägerband angreifenden Transportvorrichtung.

Aus der US-A-3611 929 ist ein Gerät zum Ausgeben von Etiketten bekannt, bei dem die Etiketten einzeln in Reihe auf einem Trägerband haften, das mit Ausnehmungen oder Randeinbuchtungen versehen ist, die in Abständen angebracht sind, die den Abständen der Vorderkanten der Etiketten entsprechen und das dadurch gekennzeichnet ist, dass eine schrittweise, um stets gleiche Winkel antreibbare Transportwalze an ihrem Umfang in einer dem Vorschubwinkel entsprechenden Winkelteilung mit Vorsprüngen versehen ist, welche mit Spiel in die Ausnehmungen oder Randeinbuchtungen des Trägerbandes greifen und zur Erzielung einer ausreichend grossen Reibungskraft zwischen dem Trägerband und der Transportwalze, diese vom Trägerband um einen Winkel von grösser als 120° umschlungen wird.

Dieses bekannte Gerät hat den Nachteil, dass die vom Transportrad auf das Etikettenband ausgeübte Zugkraft abhängig ist von den Reibungskräften zwischen dem Trägerband und der Transportwalze. Diese Reibungskräfte können sich beispielsweise dadurch stark verringern, dass die Oberfläche der Transportwalze verschmutzt.

Dieses Gerät und andere bekannte von Hand zu betätigende Geräte haben den weiteren Nachteil, dass das leere Trägerband aus dem Gerät herausgeführt ist und das Bandende nach jeweils kurzem Gebrauch des Gerätes abgerissen werden muss, damit es nicht stört.

Um diesen zuletzt genannten Nachteil zu vermeiden, ist es bei elektrisch angetriebenen Etikettiermaschinen, beispielsweise aus den US-Patentschriften 3033417 Van Meer und US-PS 3436294 Marano bekannt, das Trägerband auf eine Aufwickeltrommel aufzuwickeln, die von einem Elektromotor antreibbar ist, der von einem das Trägerband optisch oder mechanisch abtastenden Fühler an- und abgeschaltet wird.

Diese Etikettiermaschinen haben den Nachteil, dass sie eine elektrische Energiequelle benötigen und deshalb als von Hand zu betreibende Geräte ungeeignet sind. Sowohl ein Akkumulator als auch eine Leitung für den Netzanschluss sind für von Hand betriebene Geräte sehr hinderlich.

Schliesslich ist aus der DE-A-838265 ein von Hand betriebenes Gerät bekannt, mit welchem auf einem Trägerband haftende Selbstklebeetiketten einzeln ausgegeben werden. Der Etikettentransport erfolgt mittels einer Aufwickeltrommel, die das von Etiketten befreite Trägerband abschnittsweise aufwickelt. Die Aufwickeltrommel wird über eine Freilaufkupplung, welche einen Antriebshebel in Antriebsrichtung mit der Aufwickeltrommel kuppelt, schrittweise angetrieben. Ein genaues Einhalten eines ganz bestimmten Vorschubmasses der Etiketten ist mit dieser Vorrichtung nicht möglich, weil auch bei gleichbleibendem Verschwenkwinkel des Antriebshebels der jeweilige Etikettenvorschub nicht konstant wäre, weil sich mit grösser werdendem Bandwickel auf der Aufwickeltrommel das Vorschubmass der Etiketten vergrössert. Für ein Gerät, bei dem die Etiketten eine ganz exakte Bedruckstellung und auch eine exakte Ausgabestellung einnehmen müssen, ist diese Transportvorrichtung ungeeignet.

Aufgabe der Erfindung ist es, eine Transportvorrichtung für den schrittweisen Vorschub eines Trägerbandes zu schaffen, welche die Nachteile der bekannten handbetriebenen Geräte nicht aufweist und welche unter Verwendung einer an sich bekannten Aufwickeltrommel auf mechanischem Wege ein sicheres, vorschubgenaues Transportieren der Etiketten gestattet. Insbesondere soll dabei die das Trägerband abtastende Vorrichtung zuverlässig arbeiten und starke Kräfte zur exakten Steuerung des Etikettentransportes auslösen.

Ausgehend von dem im ersten Absatz beschriebenen Gerät wird diese Aufgabe nach der Erfindung dadurch gelöst, dass die Transportvorrichtung eine das Trägerband aufwickelnde und mit einer Rücklaufsperre versehene Aufwickeltrommel aufweist, die über eine von der Abtasteinrichtung gesteuerte Freilaufkupplung um solche Drehwinkel antreibbar ist, dass der von der Aufwickeltrommel aufgewickelte Abschnitt des Trägerbandes jeweils dem abgetasteten Abstand A entspricht.

Das erfindungsgemässe handbetriebene Gerät hat den Vorteil, dass ein leeres Trägerband nicht mehr aus dem Gerät heraustritt und somit kein störendes Bandende beim Betrieb des Geräts ständig abgerissen werden muss.

Das erfindungsgemässe Gerät hat den weiteren Vorteil, dass keine den Transport des Trägerbandes bewirkende Teile mit einer Fläche des Trägerbandes in Berührung kommt, an dem noch Klebstoffpartikel haften. Bei bekannten Geräten kommen häufig Störungen dadurch zustande, dass die am Trägerband angreifende Transportrolle oder ein am Trägerband angreifender Transportschieber sich nach längerem Gebrauch mit Klebstoffpartikeln zusetzt, so dass ein präziser registergenauer Transport nicht mehr gewährleistet ist.

Beim erfindungsgemässen Gerät entspricht der Vorschub der Etiketten auch nach mehrjährigem Gebrauch des Gerätes immer dem Etikettenabstand, so dass ein präzises Bedrucken der Etiketten und das Einhalten einer ganz genauen Spendstellung des bedruckten Etiketts möglich ist.

Das Etikettiergerät hat einen gegen einen Handgriff anschwenkbaren Handhebel, der sowohl mit der Etikettenbedruckeinrichtung, als auch mit der Etikettentransporteinrichtung gekuppelt ist. Vorzugsweise ist die Erfindung an einem Etikettiergerät verwirklicht, das der US-A-3911817 (Becker et al.) entspricht und bei dem das Druckwerk an einem Druckwerkhebel befestigt ist, der über eine Druckfeder mit dem Handhebel derart gekuppelt ist, dass zunächst beim Einschwenken des Handhebels die Druckfeder gespannt und danach der Druckwerkhebel von einer Klinke oder dergleichen freigegeben und von der gespannten Druckfeder mit dem Druckwerk gegen den Drucktisch geschwenkt wird.

Die steuerbare Freilaufkupplung weist zweckmässigerweise einen Steuerkäfig auf, der über eine Schaltkupplung derart schaltbar ist, dass bei geschlossener Schaltkupplung eine Kupplung zwischen einer Antriebsnabe und einer mit der Aufwickeltrommel verbundenen Abtriebsnabe bewirkt wird, während bei geöffneter Schaltkupplung der Steuerkäfig die Kupplung zwischen der Antriebsnabe und der Abtriebsnabe aufhebt. Als Schaltkupplung ist insbesodnere eine Reibkupplung geeignet. Steuerbare Freilaufkupplungen können mit Klemmrollen ausgerüstet sein, die vom Steuerkäfig in Kupplungsstellung oder in Freilaufstellung gebracht werden können oder aber mit einer Schlingfeder ausgerüstet sein. Zur Erzielung eines registergenauen Transportes kann in kinematischer Umkehrung der Steuerkäfig auch derart mit der Schaltkupplung zusammenarbeiten, dass nicht beim Belasten des Steuerkäfigs, sondern beim Entlasten eine Kupplung zwischen der Antriebsnabe und der Abtriebsnabe hergestellt wird.

Als Freilaufkupplung ist insbesondere eine Vorrichtung geeignet, wie sie aus der US-PS 3987880 bekannt ist. Bei dieser Vorrichtung wird eine Kupplung zwischen einer Antriebsnabe und einer Abtriebsnabe über eine Schlingfeder bewerkstelligt, deren Durchmesser von einem mit der Schlingfeder verbundenen Steuerkäfig geändert werden kann. Wird der Steuerkäfig beispielsweise über eine Reib- oder Rutschkupplung festgehalten und dadurch die Schlingfeder belastet, dann kuppelt die Schlingfeder die Antriebsnabe mit der Abtriebsnabe. Wird der Steuerkäfig freigegeben, dann entlastet sich die Schlingfeder, so dass sich ihr Durchmesser verändert und die Kupplung zwischen der Antriebsnabe aufgehoben wird. Bei dieser Vorrichtung wird auch eine Rücklaufsperre der Abtriebsnabe von einer Schlingfeder gebildet. Diese Schlingfeder öffnet sich, wenn die Abtriebsnabe in Aufwickelrichtung gedreht wird und sie schliesst sich, sobald diese Abtriebsnabe gegen die Aufwickelrichtung gedreht wird.

Die an sich bekannte steuerbare Freilaufkupplung mit Rücklaufsperre ist für das erfindungsgemässe von Hand betätigte Gerät besonders geeignet, weil sie leicht ist, wenig Raum beansprucht und innerhalb der Aufwickeltrommel untergebracht werden kann.

Um eine völlig betriebssichere Steuerung zu erreichen, besteht die Abtasteinrichtung aus einem verschwenkbaren und in Transportrichtung des Trägerbandes verschiebbaren Abtastfinger, der mindestens einen Vorsprung aufweist und mit der steuerbaren Freilaufkupplung gekoppeii ist, wobei der Vorsprung federnd in Anlage an das Trägerband gehalten ist und in die Ausnehmungen des Trägerbandes einfallen kann und durch Mitnahme in Transportrichtung des Trägerbandes die von der Freilaufkupplung bewirkte Kupplung löst. Die Kopplung des Abtastfingers mit dem Steuerkäfig der Freilaufkupplung ist derart, dass bei Antrieb der Antriebsnabe in Antriebsrichtung die Antriebsnabe mit der Abtriebsnabe gekuppelt ist, bis der Vorsprung des Abtastfingers in das Trägerband einfällt und der Abtastfinger vom Trägerband in Transportrichtung verschoben wird. Diese Bewegung des Abtastfingers in Transportrichtung des Trägerbandes bewirkt eine Öffnung der Kupplung zwischen Antriebsnabe und Abtriebsnabe.

Weitere Merkmale der Erfindung ergeben sich aus den Patentansprüchen 5 bis 8 sowie 10 bis 17.

In der folgenden Beschreibung wird ein Ausführungsbeispiel eines erfindungsgemässen von Hand betriebenen Gerätes unter Bezugnahme auf die Zeichnungen näher erläutert. Die Zeichnungen zeigen in
Fig. 1 eine Seitenansicht eines Gerätes mit der erfindungsgemässen Transportvorrichtung - teilweise geschnitten -,
Fig. 2 eine Seitenansicht der Transportvorrichtung im vergrösserten Massstab, wobei die Freilaufkupplung entsprechend den Schnittlinien 11-11 in Fig. 3 geschnitten ist,
Fig. 3 eine Ansicht nach der Schnittlinie 111-111 in Fig. 2,
Fig. 4 eine Ansicht nach der Schnittlinie IV-IV in Fig. 2,
Fig. 5 eine Seitenansicht der Aufwickeltrommel,
Fig. 6 eine Frontansicht auf die Vorderfläche des Lagerbocks,
Fig. 7 eine Draufsicht auf ein Stück eines Etikettenbandes,
Fig. 8 Seitenansicht auf die nichttragende Seitenwand des Gehäuses.

Mit dem in Fig. 1 dargestellten Gerät werden selbstklebende Etiketten 1, die in Reihe auf einem Trägerband 2 haften, auf dem Weg von der Etiketten-Vorratsrolle 3 zu der Etiketten-Ausgabestelle von einem gegen den Drucktisch 4 bewegbaren Druckwerk 5 bedruckt und das Trägerband 2 zum Ablösen der Etiketten 1 von einer schrittweise drehbaren Transportvorrichtung 6 absatzweise um eine Umlenkvorrichtung 7 gezogen. Die Umlenkvorrichtung 7 kann von einer gerundeten Kante oder von einer im Durchmesser kleinen Rolle gebildet werden. An der Umlenkvorrichtung 7 wird das Trägerband 2 um etwa 180° umgelenkt, so dass sich die selbstklebenden Etiketten 1 aufgrund ihrer Steifigkeit vom Trägerband 2 ablösen und in die Spendstellung gelangen. Ein in Spendstellung befindliches, bedrucktes und zum grössten Teil vom Trägerband 2 abgelöstes Etikett 1 wird an seiner hinteren Kante noch leicht gehalten, während es mit seiner vorderen Kante unter einer Andrückwalze 8 oder einer anderen Andrückvorrichtung liegt, mit der es auf einem zu etikettierenden Gegenstand angerollt werden kann.

Die zum Bedrucken der Etiketten 1 sowie die für den schrittweisen Transport der Etiketten notwendigen Teile des Geräts sind in einem Gehäuse untergebracht, das einen Handgriff 9 aufweist, gegen den ein am Gehäuse um die Achse 10 schwenkbarer Handhebel 11 gegen die Kraft einer Rückstellfeder 12 einschwenkbar ist. Durch Einschwenken des Handhebels 11 wird das Druckwerk 5, welches an einem um die Achse 10 schwenkbaren Druckwerkhebel 13 befestigt ist und über eine Druckfeder 14 mit dem Handhebel 11 gekuppelt ist, gegen den Drucktisch 4 bewegt. Am Druckwerkhebel 13 befindet sich eine Zahnstange 15, die mit einem Ritzel 16 kämmt, welches die Transportvorrichtung 6 schrittweise antreibt.

Die Transportvorrichtung 6 zum absatzweisen Abziehen des Trägerbandes 2 besteht aus einer Aufwickeltrommel 17, welche das leere Trägerband 2 aufwickelt. Zwischen dem Ritzel 16 und der Aufwickeltrommel 17 ist eine Freilaufkupplung 18 angeordnet, die dafür sorgt, dass in einer Bewegungsrichtung der Zahnstange 15 das Ritzel 16 freiläuft, während in der anderen Bewegungsrichtung der Zahnstange 15 das Ritzel 16 mit der Aufwickeltrommel 17 gekuppelt ist und diese um einen bestimmten Betrag dreht. Die Kupplung des Ritzels 16 mit der Aufwickeltrommel 17 und damit der Etikettentransport kann erfolgen, wenn der Druckwerkhebel 13 von der durch Einschwenken des Handhebels 11 gespannten Druckfeder 14 gegen den Drucktisch 4 geschwenkt wird oder aber - wie das Ausführungsbeispiel zeigt - wenn der Druckwerkhebel 13 von der Rückstellfeder 12 über den Handhebel 11 und die Anschlagflächen 50, 51 in die Ausgangsstellung geschwenkt wird.

Beim Einschwenken des Handhebels 11 des in Fig. 1 dargestellten Geräts wird die Rückstellfeder 12 und die Druckfeder 14 gespannt. Gleichzeitig wird über eine nicht dargestellte Einrichtung eine das Druckwerk 5 einfärbende nicht dargestellte Einfärbvorrichtung derart verschwenkt, dass die Bewegungsbahn des Druckwerks 5 zum Drucktisch 4 hin frei ist. Am Ende der Einschwenkbewegung des Handhebels 11 wird der Druckwerkhebel 13 von einer nicht dargestellten Klinke freigegeben, so dass die Druckfeder 14 das Druckwerk 5 gegen den Drucktisch 4 drückt. Dabei bewegt sich die Zahnstange 15 nach unten und das Ritzel 16 wird im Gegenuhrzeigersinn gedreht. Dabei läuft die zwischen dem Ritzel 16 und der Aufwickeltrommel 17 angeordnete Freilaufkupplung 18 frei. Die Aufwickeltrommel 17 wird dabei von einer Rücklaufsperre in ihrer Stellung gehalten.

Beim Loslassen des Handhebels 11 geschieht folgendes: Die Rückstellfeder 12 drückt den Handhebel 11 in seine Ausgangsstellung zurück. Gleichzeitig wird der mit der Anschlagfläche 51 an der Anschlagfläche 50 des Handhebels 11 anliegende Druckwerkhebel 13 in seine Ausgangsstellung zurückgedrückt. Dabei dreht die Zahnstange 15 das mit der Aufwickeltrommel 17 gekuppelte Ritzel 16 im Uhrzeigersinn, und das von der Umlenkvorrichtung 7 über die Umlenkrolle 40 geführte und mit seinem Ende an der Aufwickeltrommel 17 befestigte Trägerband 2 wird um ein bestimmtes den Etikettenabständen entsprechendes Mass abgezogen und auf die Aufwickeltrommel 17 aufgewickelt.

Weil der Wickeldurchmesser sich mit der Zahl der aufgewickelten Trägerbandwindungen ändert, muss der Drehwinkel der Aufwickeltrommel 17 umso kleiner werden, je grösser der Durchmesser des schon aufgewickelten Bandwickels ist. Aus diesem Grunde wird die Kupplungsphase der Freilaufkupplung 18 in Abhängigkeit von den Abständen A gesteuert, mit denen die Etiketten 1 auf dem Trägerband 2 haften. Zur Steuerung der Kupplungsphase der Freilaufkupplung 18 dient eine Steuerklinke 26 und ein das Trägerband 2 abtastender Abtastfinger 29.

Wie sich insbesondere aus den Fig. 2 und 3 ergibt, ist das Ritzel 16 als Zahnradsegment ausgebildet und mit einer Antriebsnabe 20 verbunden. Die Antriebsnabe 20 ist auf einem Lagerzapfen 19 gelagert, auf dem auch die Abtriebsnabe 21 gelagert ist, die von einer auf das freie Ende des Lagerzapfens 19 aufgeschraubten Schraube 53 gehalten ist.

Aus Fig. 4 ergibt sich, dass die Abtriebsnabe 21 die Aufwickeltrommel 17 trägt. Der an der Gehäusewand 56 befestigte Lagerzapfen 19, die Antriebsnabe 20, die Abtriebsnabe 21, die von einer Schlingfeder 22 gebildete, steuerbare Freilaufkupplung 18, die ebenfalls von einer Schlingfeder 23 gebildete Rücklaufsperre, die ein zylindrisches Teil 55 der Abtriebsnabe 21 übergreift, sowie ein Steuerkäfig 24 sind weitgehend innerhalb der Aufwickeltrommel 17, die an der der Befestigung des Lagerzapfens 19 zugewandten Seite eine kreisringförmige Seitenwand 48 aufweist, untergebracht.

Die Antriebsnabe 20 ist mit der Schlingfeder 22 verbunden, deren unbelasteter Durchmesser grösser ist als der Durchmesser des mit der Schlingfeder 22 zusammenwirkenden zylindrischen Teils 25 der Abtriebsnabe 21 und deren freies Ende von dem die Schlingfeder 22 umgebenden Steuerkäfig 24 gehalten ist. Auf den Umfang des aus der Aufwickeltrommel 17 herausragenden Teils des Steuerkäfigs 24 wirkt die Steuerklinke 26 ein, die um die Achse 27 schwenkbar ist und unter der Wirkung einer Druckfeder 28 steht. Um zwischen dem Steuerkäfig 24 und der Steuerklinke 26 einen guten Reibkontakt herzustellen, ist auf dem Umfang des Steuerkäfigs 24 ein Friktionsring 52 angebracht.

Die Steuerklinke 26 wirkt derart auf den Steuerkäfig 24 ein, dass bei Drehen der Antriebsnabe 20 und der damit verbundenen Schlingfeder 22 in Antriebsrichtung die Schlingfeder 22 belastet und dadurch im Durchmesser kleiner wird und augenblicklich eine Kupplung mit der Abtriebsnabe 21 herstellt. Wird die Steuerklinke 26 vom Steuerkäfig 24 abgehoben, dann entspannt sich die Schlingfeder 22 so, dass ihr Durchmesser grösser wird und die Kupplung von Antriebsnabe 20 und Abtriebsnabe 21 unterbrochen ist. Die Schlingfeder 22 stellt nur dann eine Kupplung zwischen Antriebsnabe 20 und Abtriebsnabe 21 her, wenn die Antriebsnabe 20 in Antriebsrichtung - das heisst in Fig. 1 im Uhrzeigersinn - gedreht wird und der Steuerkäfig 24 von der Steuerklinke 26 belastet ist. Die Änderung des Durchmessers der Schlingfeder 22 ist so klein, dass in Fig. 4 ein Abstand zwischen der Schlingfeder 22 und dem die Schlingfeder 22 umgebenden Steuerkäfig 24 nicht zu sehen ist. Dieser Abstand liegt innerhalb der Strichstärke der Zeichnung.

Gemäss Fig. 2 wird die Steuerklinke 26 von der Druckfeder 28 in Anlage an den Friktionsring 52 gehalten. In dieser Stellung ist die Antriebsnabe 20 mit der Abtriebsnabe 21 in Aufwickelrichtung gekuppelt. Um diese Kupplung rechtzeitig zu unterbrechen, dient ein Abtastfinger29. Der Abtastfinger 29 weist Vorsprünge 30 auf, die während des Transports der Etiketten 1 in die Ausnehmungen 54 des Trägerbandes 2 einfallen. Der Abtastfinger 29 weist ein Langloch 31 auf, durch welches ein Bolzen 32 greift, der in einem Lagerbock 33 befestigt ist. Wie Fig. 6 zeigt, wird der Bolzen 32 in zwei seitlichen Wänden 42, 43 des Lagerbockes 33 gehalten.

Zwischen diesen seitlichen Wänden 42, 43 ist der Abtastfinger 29 um den Bolzen 32 schwenkbar und in seiner Längsrichtung parallel zu einem Führungsschlitz 44, in dem das mit Etiketten 1 besetzte Trägerband 2 geführt ist, geführt. Der Führungsschlitz 44 wird von der vorderen Fläche des Lagerbocks 33 und der hinteren Fläche einer Bandführungsklappe 34 gebildet. Die miteinander korrespondierenden Flächen des Lagerbokkes 33 und der Bandführungsklappe 34 sind so geformt, dass sie oberhalb des Führungsschlitzes 44 einen trichterartig sich verengenden Bandeinlass 45 bilden. Diese Ausbildung erleichtert das Einführen des Trägerbandes 2. Im vorderen Bereich des Führungsschlitzes 44 sind in den Wänden Lagerbocks 33 und der Bandführungsklappe 34 Fenster 46 angeordnet, durch welche die Vorsprünge 30 des Abtastfingers 29 hindurchgreifen können und um etwa einen halben Etikettenabstand A parallel zum Führungsschlitz 44 verschoben werden können.

Der Abtastfinger 29 steht unter der Wirkung einer Andrückfeder 35, welche einerseits den Abtastfinger 29 mit den Tastvorsprüngen 30 gegen das im Führungsschlitz 44 geführte Trägerband 2 drücken und andererseits den Abtastfinger 29 nach oben in seine Ausgangsstellung drücken. In Fig. 1 ist die Ausgangsstellung des Abtastfingers 29 dargestellt. In dieser Stellung liegen die Vorsprünge 30 am Trägerband 2 an. Verschiebt sich nun das Trägerband 2 im Führungsschlitz 44 in Transportrichtung, dann fallen die Vorsprünge 30 in die Ausnehmungen 54 des Trägerbandes 2 ein, und der Abtastfinger 29 wird gegen die Wirkung der Andrückfeder 35 in Transportrichtung mitgenommen, bis ein am Abtastfinger 29 befindlicher Anschlagbolzen 39 gegen die Steuerklinke 26 drückt und diese um die Achse 27 gegen die Wirkung der Druckfeder 28 verschwenkt und dadurch vom Steuerkäfig 24 abhebt. Durch Abheben der Steuerklinke 26 wird die Kupplung zwischen Antriebsnabe 20 und Abtriebsnabe 21 aufgehoben und der Etikettentransport augenblicklich unterbrochen. In diesem Zeitpunkt steht ein bedrucktes Etikett 1 in Spendstellung. Am Ende der Hochschwenkbewegung des Druckwerkhebels 13 stösst eine Anschlagfläche 38 dieses Druckwerkhebels 13 gegen einen Ausheber 36, der um eine Achse 37 schwenkbar ist. Dadurch drückt ein am Abtastfinger 29 anliegender Hebelarm 41 des Aushebers 36 gegen das obere Ende des Abtastfingers 29 und schwenkt diesen um den Bolzen 32 im Gegenuhrzeigersinn, so dass die Vorsprünge 30 aus dem Führungsschlitz 44 bzw. aus den Ausnehmungen 54 des Trägerbandes 2 herausgezogen werden, so dass die Andrückfeder 35 den Abtastfinger 29 in die in Fig. 1 dargestellte Ausgangsstellung hochdrücken kann.

Es hat sich gezeigt, dass eine besonders zuverlässige Steuerung des Etikettentransportes dadurch bewirkt wird, dass das Trägerband 2 an seinen beiden Rändern in Abständen A die Ausnehmungen 54 aufweist, in welche je ein Vorsprung 30 eingreift, die zu beiden Seiten des Abtastfingers 29 angeordnet sind. Die Vorsprünge 30 greifen durch Fenster 46, welche in Wänden angeordnet sind, die den Führungsschlitz 44 bilden. Wie die Fig. 2 und 6 zeigen, sind auf der Vorderfläche des Lagerbocks 33 schmale Führungsrippen 47 angeordnet, auf welche die Rückseite des Trägerbandes 2 gleitet. Entsprechende Rippen sind auch an der Führungsfläche der Bandführungsklappe 34 angebracht. Wie Fig. 1 zeigt, ist im oberen Bereich die Bandführungsklappe 34 so geformt, dass sich ein trichterförmig sich verengender Bandeinlass 45 bildet, der ein bequemes Einführen des Trägerbandes 2 gestattet.

Damit das leere Trägerband 2 mit seinem Ende leicht an derAufwickettrommet 17 befestigt werden kann, ist - wie die Fig. 4, 5 und 8 zeigen - diese Aufwickeltrommel 17 mit seitlich offenen Schlitzen 49 versehen, in welche der Anfang des leeren Trägerbandes 2 eingesteckt werden kann. Wie in Fig. 8 durch Pfeile angedeutet ist, wird der Anfang des leeren Trägerbandes 2 entgegen der Aufwickelrichtung in die Schlitze 49 eingesteckt, so dass sich bereits der Anfangsbereich der ersten Windung auf den eingesteckten Bandanfang auflegt und diesen zwischen sich und der Aufwikkeltrommel 17 festklemmt. Zum leichten Einführen des Trägerbandanfanges sind die Schlitze 49 einsteckseitig trichterartig erweitert. Von dieser Aufwickeltrommel 17 kann der aufgewickelte Trägerbandwickel seitlich abgezogen werden. Zum bequemen Abziehen des Trägerbandwikkels, bzw. derAufwickettrommef 17 ist - wie Fig. 8 zeigt - in der nicht tragenden Gehäusewand 57 ein relativ grosses Fenster 58 angebracht, durch welches die Aufwickeltrommel 17 von der Abtriebsnabe 21 abgezogen werden kann.

Wie in Fig. 1 dargestellt ist, weist die Steuerklinke 26 eine Nase 59 auf, die mit einem am Druckwerkhebel 13 befindlichen Anschlag 60 zusammenwirkt. Der Anschlag 60 bewirkt, dass die Steuerklinke 26 in Öffnungsstellung verbleibt, auch dann, wenn der Ausheber 36 den Abtastfinger 29 aus seinem Eingriff mit dem Trägerband 2 herausgeschwenkt hat. Damit wird verhindert, dass beispielsweise durch Massungenauigkeiten der Etikettentransport noch einmal einsetzt, nachdem der Abtastfinger 29 in seine Ausgangsposition gelangt ist. Der Anschlag 60 kann so angeordnet sein, dass er die Steuerklinke 26 bereits anhebt, bevor die Anschlagfläche 38 den Ausheber 36 betätigt. Dadurch wird erreicht, dass der Abtastfinger 29 von dem Druck der Druckfeder 28 entlastet ist, wenn der Abtastfinger 29 ausser Eingriff mit dem Trägerband 2 gebracht wird.

## Patentansprüche

1. Handbetriebenes Gerät zum Bedrucken und bzw. oder Anbringen von selbsthaftenden Etiketten (1), die als Band oder einzeln in gleichen Abständen auf einem Trägerband (2) haften, das mit Ausnehmungen oder Randeinbuchtungen (54) versehen ist, die in Abständen (A) angebracht sind, die den Abständen der Vorderkanten der Etiketten (1) entsprechen, und das Gerät mit einer das Trägerband (2) schrittweise für den Vorschub eines Etiketts (1) abziehenden Transportvorrichtung (6) ausgerüstet ist, welche in Verbindung mit einer das Trägerband (2) abtastenden Einrichtung (29), die mit Vorsprüngen (30) versehen ist, welche in die Ausnehmungen oder Randeinbuchtungen (54) des Trägerbandes (2) greifen, die Etiketten (1) in eine exakt einzunehmende Bedruck- und bzw. oder Spendstellung bringt, dadurch gekennzeichnet, dass die Transportvorrichtung (6) eine das Trägerband (2) aufwickelnde und mit einer Rücklaufsperre (23) versehene Aufwickeltrommel (17) aufweist, die über eine von der Abtasteinrichtung (29, 30) gesteuerte Freilaufkupplung (18, 22) um solche Drehwinkel antreibbar ist, dass der von der Aufwickeltrommel (17) aufgewickelte Abschnitt des Trägerbandes (2) jeweils dem abgetasteten Abstand (A) entspricht.

2. Gerät nach Anspruch 1, dadurch gekennzeichnet, dass die steuerbare Freilaufkupplung (18, 22) einen über eine Schaltkupplung (52) schaltbaren Steuerkäfig (24) aufweist, der eine Kupplung zwischen einer Antriebsnabe (20) und einer mit der Aufwickeltrommel (17) verbundenen Abtriebsnabe (21) herstellt.

3. Gerät nach Anspruch 2, dadurch gekennzeichnet, dass die Schaltkupplung eine Reibungskupplung (52) ist.

4. Gerät nach Anspruch 2 oder 3, dadurch gekennzeichnet, dass die Freilaufkupplung (18) von einer auf der Antriebsnabe (20) angeordneten, einen zylindrischen Teil (25) der Abtriebsnabe (21) umschlingenden Schlingfeder (22) gebildet ist, deren freies Ende mit dem Steuerkäfig (24) verbunden ist.

5. Gerät nach einem der Ansprüche 1 bis 4, dadurch gekennzeichnet, dass die Abtriebsnabe (21) auf einem einseitig befestigten Lagerzapfen (19) gelagert ist und die Aufwickeltrommel (17) von der der Befestigung des Lagerzapfens (19) gegenüberliegenden Seite aus auf die Abtriebsnabe (21) aufsteckbar ist.

6. Gerät nach Anspruch 5, dadurch gekennzeichnet, dass die Abtriebsnabe (21) von einer auf das freie Ende des Lagerzapfens (19) aufgeschraubten Schraube (53) gehalten ist, um deren zylindrischen Kopf eine als Rücklaufsperre wirkende Schlingfeder (23) angeordnet ist, die ein zylindrisches Teil (55) der Abtriebsnabe (21) übergreift.

7. Gerät nach einem der Ansprüche 2 bis 6, dadurch gekennzeichnet, dass der Lagerzapfen (19) mit der Schraube (53), die Antriebsnabe (20), die Abtriebsnabe (21), die Schlingfedern (22, 23) und der Steuerkäfig (24) weitgehend innerhalb der Nabe der Aufwickeltrommel (17) untergebracht sind.

8. Gerät nach Anspruch 7, dadurch gekennzeichnet, dass die Aufwickeltrommel (17) an der der Befestigung des Lagerzapfens (19) zugewandten Seite eine kreisringförmige Seitenwand (48) aufweist.

9. Gerät nach einem der Ansprüche 1 bis 8, dadurch gekennzeichnet, dass die Abtasteinrichtung aus einem verschwenkbaren und in Transportrichtung des Trägerbandes (2) verschiebbaren Abtastfinger (29) besteht, der mindestens einen Vorsprung (30) aufweist und mit der steuerbaren Freilaufkupplung (18, 22) gekoppelt ist, wobei der Vorsprung (30) federnd in Anlage an das Trägerband (2) gehalten ist und in die Ausnehmungen (54) des Trägerbandes (2) einzufallen vermag und durch Mitnahme in Transportrichtung des Trägerbandes (2) die von der Freilaufkupplung (18, 22) bewirkte Kupplung löst.

10. Gerät nach Anspruch 9, dadurch gekennzeichnet, dass der Abtastfinger (29) von einer Andrückfeder (35) belastet ist, welche den Abtastfinger (29) sowohl in die Ausgangsposition als auch den Vorsprung (30) in Anlage an das Trägerband (2) hält.

11. Gerät nach einem der Ansprüche 1 bis 10, dadurch gekennzeichnet, dass die Antriebsnabe (20) mit einem Ritzel (16) verbunden ist, die mit einer Zahnstange (15) kämmt, welche an einem das Bedrucken der Etiketten (1) bewirkenden Druckwerkhebel (13) angeordnet ist.

12. Gerät nach Anspruch 10 oder 11, dadurch gekennzeichnet, dass der Druckwerkhebel (13) über eine Anschlagfläche (38) mit einem Ausheber (36) zusammenwirkt, welcher den Abtastfinger (29) derart verschwenkt, dass der Vorsprung (30) aus der Ausnehmung (54) im Trägerband (2) zurückgezogen wird, wenn der Druckwerkhebel (13) in seine Ausgangsstellung gelangt.

13. Gerät nach einem der Ansprüche 1 bis 12, dadurch gekennzeichnet, dass zwischen dem Abtastfinger (29) und dem Steuerkäfig (24) eine Steuerklinke (26) angeordnet ist, die von einer Druckfeder (28) in Anlage an den Steuerkäfig (24) gehalten ist und vom Abtastfinger (29) in Offnungsstellung schwenkbar ist.

14. Gerät nach Anspruch 13, dadurch gekennzeichnet, dass auf dem mit der Steuerklinke (26) zusammenwirkenden Umfang des Steuerkäfigs (24) als Reibungskupplung ein Friktionsring (52) angeordnet ist, der aus einem einen guten Reibschluss bewirkenden Material besteht.

15. Gerät nach einem der Ansprüche 1 bis 14, gekennzeichnet durch einen mit der Steuerklinke (26) zusammenwirkenden, in Ausgangsstellung des Druckwerkhebels (13) die Steuerklinke (26) in Öffnungsstellung haltenden Anschlag (60).

16. Gerät nach einem der Ansprüche 1 bis 15, dadurch gekennzeichnet, dass die Aufwickeltrommel (17) an der Seite der tragenden Gehäusewand (56) die kreisringförmige Seitenwand (48) und mehrere Einsteckschlitze (49), die an der von der Seitenwand (48) abgewandten Seite offen sind, aufweist.

17. Gerät nach einem der Ansprüche 1 bis 16, dadurch gekennzeichnet, dass die nicht tragende Gehäusewand (57) ein grosses, die Herausnahme der Aufwickeltrommel (17) ermöglichendes Fenster (58) aufweist.

## Revendications

1. Appareil à main pour imprimer et/ou apposer des étiquettes autocollantes (1), tenues sous forme d'une bande ou séparément à équidistances sur une bande porteuse (2), laquelle présente sur ses bords des ouvertures ou des encoches (54), dont les espaces (A) entre elles correspondent aux espaces entre les arêtes avant des étiquettes (1), cet appareil présentant un dispositif de transport (6) pour la traction pas à pas de la bande et l'avancement des étiquettes (1), ledit dispositif étant en relation avec un dispositif (29) pour palper la bande porteuse (2), lequel est pourvu de projections (30) qui s'engagent dans les ouvertures ou encoches (54) des bords de la bande porteuse (2), et transporte les étiquettes (1) dans une position exacte pour l'impression et/ou la distribution, caractérisé en ce que le dispositif de transport (6) présente un tambour d'enroulement (17) de la bande porteuse (2) avec un arrêt de recul (23), ce tambour étant tourné par un accouplement à roue libre (18, 22), commandé par le dispositif de palpage (29, 30) d'un angle tel que la partie de la bande porteuse (2) enroulée sur le tambour d'enroulement (17) corresponde à l'espace (A) palpé.

2. Appareil selon la revendication 1, caractérisé en ce que l'accouplement à roue libre contrôlé (18, 22) présente une cage de commande (24) actionnable par un embrayage (52), ladite cage produisant un accouplement entre un moyeu d'entraînement (20) et un moyeu entraîné (21) relié au tambour d'enroulement (17).

3. Appareil selon la revendication 2, caractérisé en ce que l'embrayage est un embrayage à friction (52).

4! Appareil selon la revendication 2 ou 3, caractérisé en ce que l'accouplement à roue libre (18) est constitué par un ressort (22) situé sur le moyeu d'entraînement (20) et entourant une partie cylindrique (25) du moyeu entraîné (21), l'extrémité libre dudit ressort étant reliée à la cage de commande (24).

5. Appareil selon l'une des revendications 1 à 4, caractérisé en ce que le moyeu entraîné (21) est logé sur un tourillon (19) fixé à l'une de ses extrémités et en ce que le tam_b_ou_r d'enroulement (17) est engageable sur le moyeu entraîné (21) du côté opposé à la fixation du tourillon (19).

6. Appareil selon la revendication 5, caractérisé en ce que le moyeu entraîné (21) est tenu par une vis (53) fixée sur l'extrémité libre du tourillon (19), un arrêt de recul constitué par un ressort (23) étant placé sur la tête cylindrique de la vis et le ressort agissant sur une partie cylindrique (55) du moyeu entraîné (21).

7. Appareil selon l'une des revendications 2 à 6, caractérisé en ce que le tourillon (19), la vis (53), le moyeu d'entraînement (20), le moyeu entraîné (21), les ressorts (22, 23) et la cage de commande (24) sont situés au moins partiellement à l'intérieur du moyeu du tambour d'enroulement (17).

8. Appareil selon la revendication 7, caractérisé en ce que le tambour d'enroulement (17) présente une paroi circulaire (48) sur le côté voisin de la fixation du tourillon (19).

9. Appareil selon l'une des revendications 1 à 8, caractérisé en ce que le dispositif de palpage est constitué par un doigt de palpage (29) pivotable et déplaçable dans la direction de transport de la bande porteuse (2), en ce que ce doigt présente au moins une saillie (30) et est lié à l'accouplement à roue libre contrôlé (18, 22), la saillie (30) étant pressée élastiquement contre la bande porteuse (2) et destinée à s'engager dans les ouvertures (54) de la bande porteuse (2) et, par déplacement en direction du transport de la bande porteuse (2), à débrayer l'accouplement dû à l'accouplement à roue libre (18,22).

10. Appareil selon la revendication 9, caractérisé en ce que le doigt de palpage (29) est sollicité par un ressort d'appui (35) qui maintient le doigt de palpage (29) dans la position de départ et fait appuyer la saillie (30) contre la bande porteuse (2).

11. Appareil selon l'une des revendications 1 à 10, caractérisé en ce que le moyeu d'entraînement (20) est relié à un pignon (16) qui engrène dans une crémaillère (15) portée par un levier d'impression (13) pour imprimer les étiquettes (1).

12. Appareil selon la revendication 10 ou 11, caractérisé en ce que le levier (13) de l'imprimante coopère par une butée (38) avec un levier (36) qui fait pivoter le doigt de palpage (29) de sorte que la saillie (30) quitte l'ouverture (54) dans la bande porteuse, dès que le levier (13) de l'imprimante atteint sa position de départ.

13. Appareil selon l'une des revendications 1 à 12, caractérisé en ce qu'un cliquet de commande (26) est situé entre le doigt de palpage (29) et la cage de commande (24), ce cliquet étant tenu par un ressort d'appui (28) contre la cage de commande (24) et basculé dans sa position ouverte par le doigt de palpage (29).

14. Appareil selon la revendication 13, caractérisé en ce que le pourtour de la cage de commande (24) travaillant avec le cliquet de commande (26) porte un anneau de friction (52) agissant en tant qu'embrayage à friction, cet anneau étant en matière présentant une bonne caractéristique de friction.

15. Appareil selon l'une des revendications 1 à 14, caractérisé par une butée (60) pour tenir le cliquet de commande (26) ouvert dans la position de départ du levier d'impression (13).

16. Appareil selon l'une des revendications 1 à 15, caractérisé en ce que le tambour d'enroulement (17) présente du côté de la paroi portante (56) du boîtier la paroi circulaire (48) et plusieurs fentes (49), ouvertes sur le côté opposé à la paroi circulaire (48).

17. Appareil selon l'une des revendications 1 à 16, caractérisé en ce que la paroi non portante (57) du boîtier présente une fenêtre (58) permettant l'extraction du tambour d'enroulement (17).

## Claims

1. A hand-operated apparatus for printing and/or applying self-adhesive labels (1), which adhere as a strip or separately at equal spacings on a carrier strip (2) which is formed with recesses or marginal indentations (54) which are arranged at spacings (A) which correspond to the spacings of the leading edges of the labels (1), equipped with a feed mechanism (6) which pulls off the carrier strip (2) intermittently for the feeding of a label (1) and which, in conjunction with a device (29) feeling the carrier strip (2) provided with projections (30) engaging in the recesses or marginal indentations (54) of the carrier strip (2), brings the labels (1) into a printing and/or dispensing position which is to be exactly assumed, characterized in that the feed mechanism (6) comprises a winding drum (17) for winding up the carrier strip (2) provided with a non-reverse stop (23), said drum being capable of being driven by means of a freewheel clutch (18, 22) controlled by the feeler device (29, 30) through such an angle of rotation that the section of the carrier strip (2) wound on by the winding drum (17) always corresponds to the scanned or explored spacing (A).

2. An apparatus according to claim 1, characterized in that the controllable freewheel clutch (18, 22) comprises a control cage (24) which can be engaged through a clutch (52) and which produces a coupling between a driving boss (20) and a driven boss (21) which is connected to the winding drum (17).

3. An apparatus according to claim 2, characterized in that the clutch is a friction clutch (52).

4. An apparatus according to claim 2 or 3, characterized in that the freewheel clutch (18) is formed by a looped spring (22) which is arranged on the driving boss (20) and is wrapped around a cylindrical part (25) of the driven boss (21) the free end of which is connected to the control cage (24).

5. An apparatus according to one of claims 1 to 4, characterized in that the driven boss (21) is mounted on a journal (19) which is fixed at one end and the winding drum (17) fitted on to the driven boss (21) from the side opposite the fixing of the journal (19).

6. An apparatus according to claim 5, charac-_{'} terized in that the driven boss (21) is held by a screw (53) which is screwed on to the free end of the journal (19), a looped spring (23) acting as a non-reverse stop or lock and engaging over a cylindrical part (55) of the driven boss (21) being arranged around the cylindrical head of said screw.

7. An apparatus according to one of the claims 2 to 6, characterized in that the journal (19), with the screw (53), the driving boss (20), the driven boss (21), the looped springs (22, 23) and the control cage (24), are arranged substantially inside the boss or hub of the winding drum (17).

8. An apparatus according to claim 7, characterized in that the winding drum (17) comprises a circular side wall (48) on the side facing the fixing means of the journal (19).

9. Apparatus according to one of the claims 1 to 8, characterized in that the feeler device (29, 30) consists of a swivelable feeler finger (29) which is displaceable in the feeding direction of the label carrier strip (2), said finger comprising at least one projection (30) and that the feeler device (29, 30) is coupled to the controllable fre- wheel clutch (18, 22) whereby the projection (30) is held resiliently bearing against the carrier strip (2) and can drop into the recesses or indentations (54) of the carrier strip (2) and, by being carried along in the feeding direction of the carrier strip (2), frees the coupling caused by the freewheel clutch (18,22).

10. An apparatus according to claim 9, characterized in that the feeler finger (29) is loaded by a pressure-applying spring (35) which holds the said finger (29) in the initial or starting position and also holds the projection (30) bearing against the said carrier strip (2).

11. An apparatus according to one of the claims 1 to 10, characterized in that the driving boss (20) is connected to a pinion (16) which meshes with a rack (15) which is arranged on a printing mechanism lever (13) causing the printing of the labels (1).

12. An apparatus according to claim 10 or 11, characterized in that the printing mechanism lever (13) co-operates by way of an abutment surface (38) with a lifting device (36) which swings the feeler finger (29) such that the projection (30) is withdrawn from the recess (54) in the carrier strip (2) when the printing mechanism lever (13) reaches its initial position.

13. An apparatus according to one of the claims 1 to 12, characterized in that a control latch or cam (26) is arranged between the feeler finger (29) and the control cage (24), said latch or cam being held by a compression spring (28) in abutment with the control cage (24) and swung by the feeler finger (29) into the opening position.

14. An apparatus according to claim 13, characterized in that a friction ring (52) is arranged on that periphery of the control cage (24) as a friction clutch which coacts with the control latch (26), said friction ring consisting of a material causing a good frictional connection.

15. An apparatus according to one of the claims 1 to 14, characterized by a stop or abutment (60) which co-operates with the control latch (26) and, in the initial position of the printing mechanism lever (13), holds the control latch (26) in the open position.

16. An apparatus according to one of the claims 1 to 15, characterized in that the winding drum (17) comprises the side wall (48) in form of a circular ring on the side of the supporting housing wall (56) and a plurality of insertion slots (49) which are open on the side further from the side wall (48).

17. An apparatus according to one of the claims 1 to 16, characterized in that the non-supporting housing wall (57) comprises a large opening which makes possible the extraction of the winding drum (17).
